# FASCICULE DE BREVET EUROPEEN

(11) **EP 0 154 770 B1**
(45) Date de publication et mention de la délivrance du brevet: **08.02.1989**
(21) Numéro de dépôt: 85100147.9
(22) Date de dépôt: 20.03.1981
(51) Int. Cl.: G21F 9/36

(54) **Structure de stockage de matériaux radioactifs de haute activité utilisant un amiante -ciment dense**
Lagerungsanordnung für hochradioaktive Materialien durch Verwendung eines dichten Asbest-Zements
Storage structure for high-level radioactive materials using a dense asbestos cement

(30) Priorité: 27.03.1980 FR 8006883
(43) Date de publication de la demande: 18.09.1985
(62) Demande divisionnaire de: 81400429.7
(73) Titulaire: SOCIETE GENERALE POUR LES TECHNIQUES NOUVELLES S.G.N. Société anonyme dite:, 78184 Saint-Quentin-en-Yvelines Cédex (FR); EVERITE S.A., F-92400 Courbevoie (Hauts-de-Seine) (FR)
(72) Inventeur: Mahut, Gérard, F-77190 Dammmarie-les Lys (FR); Pierlas, René, F-92160 Antony (FR)
(74) Mandataire: Combe, André

(56) Documents cités:
- DE-A- 2 730 729
- DE-A- 2 909 549
- FR-A- 1 347 402
- Encyclopédie Larousse, p. 609: Amiante Ciment

## Description

La présente invention concerne une structure pour le stockage de matériaux radioactifs de haute activité par utilisation d'un amiante-ciment dense.

Le développement de l'énergie nucléaire conduit à la production de quantités toujours plus grandes d'effluents et de déchets radioactifs de toutes sortes qu'il convient:
- d'une part, de séparer et de confiner sous un volume minimal,
- d'autre part, éventuellement après une certaine durée de décroissance, ou d'évolution, de stocker dans des conditions de sécurité particulièrement strictes.

Dans la première phase de ces opérations, on amènera, s'ils ne le sont pas déjà, les effluents sous une forme solide et on les enrobera dans une matrice solide convenable susceptible de résister aux agressions mécaniques, physiques ou chimiques provenant des matériaux radioactifs eux- mêmes ou du milieu extérieur.

Dans la deuxième phase, les effluents dispersés dans ladite matrice solide seront «conditionnés» de façon à pouvoir être conservés pendant des durées plus ou moins longues qui seront nécessaires à l'évolution du matériau radioactif, puis au stockage proprement dit dudit matériau.

On a déjà proposé, dans le brevet DE-A-2 730 729, de stocker des produits radioactifs de haute activité dans une structure composée essentiellement de tubes verticaux, destinés à recevoir lesdits produits radioactifs, refroidis extérieurement par de l'air circulant dans divers canaux.

On a également proposé, dans le brevet FR-A-1 347 402, de réaliser des emballages d'éléments radioactifs, en vue de leur transport, en utilisant un conteneur blindé qui est convenablement positionné dans une boîte étanche grâce à l'utilisation d'un bourrage qui peut être de fibres de verre ou d'amiante imprégnés de résine synthétique ou de ciment.

En vue de la préparation d'une structure rigide pour le stockage de matériaux radioactifs à haute activité, il a fallu, tout d'abord, sélectionner un matériau convenable.

Il a été trouvé, et c'est là l'objet de la présente invention, que l'amiante-ciment dense (c'est-à-dire par définition dans la présente demande un amiante-ciment de densité supérieure à 1,75 g/ cm³) constitue le matériau de choix pour la constitution de tubes et manchons de raccordement utilisés pour le stockage de produits radioactifs.

L'amiante-ciment choisi est un matériau comportant un fort dosage en ciment (de l'ordre de 1500 kg/m³), une fine granulométrie due au mélange d'environ 85% de ciment présentant environ 3000 à 4000 cm²/g de surface spécifique BLAINE et d'environ 15% d'amiante à 20 000 cm²/ g et une densité supérieure à environ 1,75 g/cm³ obtenue grâce à l'application en tête de machine formatrice d'une forte compression favorisant la liaison et la densification des couches successives de matériau. Les valeurs données ci-dessus sont des valeurs moyennes. L'homme de l'art pourra adapter, d'une part, les matériaux de départ et, d'autre part, les conditions de mise en oeuvre pour obtenir un matériau acceptable pour l'application visée.

Par ailleurs, les techniques de mise en oeuvre de ce matériau amiante-ciment, notamment pour la production de tubes ou tuyaux, sont connues et industrialisées et permettent l'obtention de tubes ou tuyaux présentant des diamètres, des épaisseurs et des propriétés adaptés aux problèmes de conditionnement mentionnés ci-dessus.

Parmi les propriétés de cet amiante-ciment spécialement intéressantes pour ledit stockage, on peut mentionner:
- une densité suffisante pour que l'on puisse envisager la réalisation d'une protection biologique raisonnable par utilisation d'une épaisseur d'amiante-ciment comprise entre 30 et 100 mm (cas de déchets de faible activité spécifique et des déchets émetteurs a);
- des résistances mécaniques appréciables; ces propriétés seront spécialement intéressantes lors du transport de produits dans des conteneurs en amiante-ciment, ainsi que pour l'empilement des colis et leur enfouissement sous terre, car ces conteneurs devront résister à des efforts ou à ces chocs potentiels;
- une stabilité dans le temps démontrée par des études portant sur près de 70 années;
- une résistance élevée aux corrosions diverses (eaux souterraines, courants vagabonds, bactéries, gaz carbonique, etc.) que l'on peut rencontrer lors des stockages souterrains;
- une étanchéité remarquable vis-à-vis des gaz et de l'eau due à une porosité extrêmement fine et au colmatage progressif de ces pores, au cours du temps, sous l'influence d'agents extérieurs (par exemple carbonatation);
- une très grande résistance (et une bonne stabilité) lors des variations de température. Ainsi, l'amiante-ciment est considéré comme pouvant supporter, sans variation notable de ses propriétés, des températures comprises entre - 50 et +300°C environ.

Un conteneur comprenant d'amiante-ciment est revendiqué dans la demande initiale EP-A-37 312.

L'ensemble de ces propriétés fait ressortir que l'amiante-ciment dense constitue bien un matériau de choix pour diverses réalisations de stockage des déchets et/ou des effluents radioactifs dispersés dans une matrice solide et placés dans un conteneur.

On a déjà mentionné la possibilité d'utiliser des matériaux à base d'amiante et de ciment pour certaine réalisations mettant en cause des éléments radioactifs. C'est le cas notamment dans le brevet DE-A-1 136 261 et dans le brevet FR-A-1 347 402. Le brevet DE-B-1 136 261 décrit l'emploi d'un matériau liant réfractaire de composition complexe à base de sulfate de calcium en mélange avec de l'amiante, mais ne décrit pas l'utilisation d'un amiante-ciment dense comme dans la présente demande. Le brevet FR-A-1 347 402 décrit l'utilisation d'un matériau de remplissage qui est constitué de fibres imprégnées d'une colle puis comprimé dans l'espace situé entre deux conteneurs; le matériau employé dans le brevet FR-A-1 347402 n'est donc pas de l'amiante-ciment dense comme dans la présente demande et ne joue pas le même rôle vis-à-vis des radiations.

La structure de stockage selon la présente invention est constituée de canalisations de longueur standard, de forte épaisseur, en amiante-ciment dense, lesdites canalisations étant disposées verticalement les unes à côté des autres; entre lesdites lignes de canalisations circule l'air de refroidissement, lesdites canalisations étant raccordées les unes aux autres à l'aide de manchons en amiante-ciment dense.

La présente invention concerne donc des structures pour le stockage de produits radioactifs de haute activité comportant des colonnes destinées à recevoir les produits radioactifs convenablement conditionnés, lesdites colonnes étant extérieurement refroidies, caractérisées en ce que:
- l'on réalise lesdites colonnes à l'aide de tubes et de manchons, lesdites colonnes étant réalisées en amiante-ciment de densité supérieure à 1,75 g/ cm³, cesdites colonnes reposant sur un socle constitué par deux couches superposées de manchons de supports rangés en contact suivant une maille carrée ou hexagonale et l'axe des colonnes, l'axe des manchons de la colonne supérieure et l'axe des manchons de la couche inférieure étant décalés pour ménager des intervalles permettant la circulation de l'air de refroidissement.

On donne ci-après un mode de réalisation de ces structures autoportantes de fractionnement pour le stockage de matières radioactives.

On sait que les effluents (déchets) de haute activité doivent, après avoir été dispersés dans une matrice solide convenable (verre par exemple), être conservés dans des stockages intermédiaires où ils perdent la plus grande partie de leur radioactivité, jusqu'à ce que le dégagement thermique résiduel soit compatible avec un stockage final dans des formations géologiques. Ces effluents seront ensuite stockés de la même manière que les effluents d'activité ou de charge thermique moindre.

Pour le cas de structures de fractionnement évoquées ci-avant, on a pris pour exemple le cas du stockage intermédiaire des conteneurs de déchets vitrifiés de haute activité. Ces déchets vitrifiés sont constitués par des blocs de verre cylindriques, de 400 à 500 mm de diamètre extérieur et de 1500 à 2000 mm de hauteur totale. Leur dégagement thermique unitaire peut atteindre quelques kilowatts au début de leur période de stockage.

Si l'on désire attendre que leur dégagement thermique ne soit plus gênant pour leur entreposage définitif dans une structure géologique, comportant d'autres déchets radioactifs a, mais sans charge thermique, il faudra envisager un temps de refroidissement de l'ordre de 1 à 2 siècles. L'utilisation de structures métalliques en acier ordinaire n'offrira pas toutes les garanties de durabilité. L'utilisation d'alliage nobles conduit à des investissements trop importants et le béton ne présente pas une résistance suffisante à la température pour être utilisé comme structure de fractionnement dans le cas d'un stockage compact.

L'utilisation d'éléments de canalisation et de manchons en amiante-ciment dense permet, selon l'invention, de réaliser des structures de stockage de verre qui permettent:
- de stocker un nombre important de conteneurs par m² de bâtiment;
-d'effectuer un refroidissement par air et tirage naturel ou forcé, avec des températures de sortie de l'air de l'ordre de 200°C;
- d'obtenir des structures résistantes mécaniquement, insensibles à la corrosion et résistantes à des températures d'air élevées;
- de limiter la température à coeur des verres en absorbant dans la masse des conduits une partie notable des rayonnements gamma émis.

Les tubes en amiante-ciment dense selon l'invention sont donc utilisés pour la réalisation de stockages intermédiaires d'effluents à haute activité, lesdits tubes servant à fractionner la masse des produits à stocker et à guider l'air de refroidissement autour desdits produits.

L'ensemble du stockage se présentera sous la forme d'un bâtiment enterré, de préférence de forme cylindrique verticale, comportant un faisceau de tubes amiante-ciment dense, de maille triangulaire ou carrée.

La conception repose sur l'utilisation de canalisations de longueur standard en classe pression, de forte épaisseur, les tuyauteries étant raccordées les unes aux autres à l'aide de manchons en amiante-ciment dense. Ces manchons serviront également d'entretoises, à différents niveaux, avec un décalage d'un tube à l'autre, de manière à constituer une structure rigide et compacte, résistante aux efforts et sollicitations résultant tant de la charge, de la température que des contraintes sismiques.

Pour l'exemple considéré, on choisira des canalisations de 600 mm de diamètre intérieur.

En superposant quatre ou cinq éléments de canalisations de 5 m de longueur chacun, on pourra stocker une douzaine de conteneurs de verre dans chaque canal vertical ainsi constitué.

Dans le cas de la structure à maille triangulaire (ou hexagonale), on déclarera d'un tiers de la longueur les manchons de deux tubes voisins, de manière à réaliser un entretoisement convenable. Dans le cas d'une structure à maille carrée, on décalera d'une demi-longueur de tube les manchons de deux tubes adjacents.

L'espace entre les tubes servira, pour une part au moins, à la descente de l'air frais le long des puits, ce même air de refroidissement remontant ensuite à l'intérieur des tubes, dans l'espace annulaire laissé libre entre les conteneurs de verre et la paroi intérieure des tubes en amiante-ciment dense. L'échauffement de l'air au cours de la descente est suffisant pour permettre de dépasser la température du point de rosée au début du léchage des conteneurs par l'air, évitant ainsi tout risque de corrosion des conteneurs de verre en acier inoxydable. La vitesse d'ascension de l'air, de l'ordre de 2 m/s, est sensiblement la même que celle choisie pour la descente entre les tubes. L'air chaud sortira à une température de l'ordre de 200°C, à la partie supérieure du stockage. Un matelas d'air constitué par l'air frais entrant assure la protection des parties en béton sur la surface supérieure du stockage et sur la virole extérieure. Avec une maille triangulaire, le nombre de puits que l'on peut ainsi installer est d'environ 2 par m² de surface de stockage, chiffre sensiblement double de celui correspondant aux installations actuellement réalisées. Un stockage à maille carrée permet également d'obtenir de très bons résultats du point de vue de la compacité du stockage.

Les températures de verre à coeur restent en dessous de 400°C donc nettement en deçà de la température critique de recristallisation. Quant aux canalisations en amiante-ciment dense, leur température de paroi la plus élevée reste inférieure à 200°C, ce qui est nettement inférieur aux limites admissibles.

Le guidage des conteneurs à l'intérieur des tubes amiante-ciment peut aussi être réalisé avec des éléments en amiante-ciment dense (éléments de plaque fixés à l'intérieur des tubes par exemple), sans que ceci soit une solution obligatoire. D'autres variantes sont possibles comme, par exemple, des conteneurs munis d'ailettes métalliques de guidage, ou encore par fixation de pièces métalliques, en métal noble, adaptées et fixées sur les canalisations ou sur les conteneurs de verre.

Enfin, des échancrures et perçages adaptés, munis le cas échéant de clapets réglables, permettent d'adapter le débit d'air de circulation à la puissance thermique à évaquer dans chacun des canaux, selon des dispositions classiques pour de tels types de stockage.

La forme cylindrique préférée pour le stockage permet, si nécessaire, de le cloisonner en secteurs, et d'effectuer une circulation de l'arrivée d'air froid de la périphérie vers le centre.

Un tel type de stockage peut être aussi bien adapté au refroidissement transitoire des verres, pendant quelques années après leur production, qu'au refroidissement de plus longue durée, en attendant leur stockage définitif dans une structure géologique.

Une telle structure de fractionnement peut aussi être adaptée au stockage des coques ou fines de dissolution après solidification et mise en conteneur.

Un exemple non limitatif mais préféré de ce mode de mise en oeuvre de l'invention est illustré schématiquement sur les figures 1 à 5:
-la figure 1 est une coupe partielle transversale d'un silo de stockage;
- la figure 2 est une section selon II-II de la figure 1;
- la figure 3 est une vue partielle en perspective, en partie éclatée, du socle du silo de stockage;
- la figure 4 est une vue partielle en perspective, en partie éclatée, de la partie du silo où se réalise l'évacuation de l'air chaud et une traversée d'air froid; et
- la figure 5 est une vue en coupe longitudinale d'un raccordement entre deux tubes, en amiante-ciment dense, superposés.

Sur ces figures, on voit que le silo de stockage selon l'invention est constitué d'une enceinte fermée en béton 2 dans laquelle sont disposées une série de colonnes 3, 3a, 3b en amiante-ciment dense.

Chacune de ces colonnes est constituée par un empilement de tubes unitaires 4, 4a, 4b, 4c superposés.

La jonction 5 entre deux tubes est représentée en détail sur la figure 5. Le tube 4a repose bout à bout sur le tube inférieur 4b par l'intermédiaire d'un joint 6 maintenu dans la rainure circulaire 7 du manchon 8 de raccordement.

Sur la figure 5, on voit que les extrémités 9 et 10 des tubes reposent sur le joint torique 6 en fibre d'amiante et de verre.

Comme on le voit plus particulièrement sur les figures 1 et 2, les manchons de raccordement sont déclalés d'une hauteur correspondant à une demi-hauteur de tubes unitaires sur deux colonnes adjacentes. En utilisant cette disposition, un manchon n'est en contact qu'avec les quatre colonnes adjacentes et jamais avec un autre manchon. Par conséquent, les manchons jouent également le rôle d'entretoise entre colonnes adjacentes.

L'extrémité supérieure de chaque colonne est obturée par un bouchon 11, 11a, 11 b logé dans les ouvertures correspondantes de la dalle 12 en béton armé. L'ensemble bouchon plus dalle assure la protection entre la zone d'intervention 13 située au-dessus du silo et l'intérieur de l'enceinte 2.

L'extrémité inférieure de chaque colonne, comme on le voit plus particulièrement sur la figure 3, repose sur un socle 14 constitué par une double rangée 15 et 16 de manchons supports adjacents 15a, 15b et 16a, 16b dont le diamètre moyen est égal à £ fois la maille carrée du réseau constitué par l'ensemble des colonnes.

Le fond 17 des colonnes comporte un tabouret 18 constitué par un flan en amiante-ciment dense. Ce fond peut être équipé d'un dispositif amortisseur de chute de conteneur tel que, par exemple celui décrit dans la demande de brevet français FR-A-2 500 098 déposée le 13 février 1981 et publiée le 20 août 82.

Les conteneurs de stockage 19 sont empilés les uns sur les autres à l'intérieur des colonnes, leur centrage pouvant être réalisé par des ailettes de guidage non représentées sur les figures et disposées radialement à l'intérieur des colonnes.

Comme on le voit plus particulièrement sur les figures 1 et 4, l'air frais se répartit à la partie supérieure de l'enceinte protégeant ainsi la dalle supérieure en béton et pénètre dans les isthmes 20, 21 ménagés entre colonnes adjacentes ou entre les colonnes et les parois latérales de l'enceinte par l'intermédiaire de tubes d'admission 22 en amiante-ciment. Ces tubes 22 sont maintenus par deux plaques 23 et 24 en amiante-ciment, ces plaques reposant sur les manchons correspondants 25, 25a, 25b des colonnes voisines et délimitant une enceinte 26.

Cet air frais au cours de sa descente se réchauffe au contact des colonnes, arrive à une température supérieure à la température du point de rosée au niveau du socle et remonte dans l'espace annulaire libre ménagé entre les colonnes et la pile de conteneurs. la double rangée 15 et 16 de manchons supports du socle assure une meilleure protection du radier 27 en béton et une meilleure répartition de l'air à la partie basse du silo.

L'air chaud débouche dans l'enceinte 26 par les lumières 28, 28a ménagées dans la partie des colonnes traversant l'enceinte 26. Ces lumières peuvent être plus ou moins occultées par un dispositif de réglage approprié non représenté, par exemple par un opercule horizontal coulissant dans la partie percée de la colonne et actionné dans la zone d'intervention 13 au moyen d'une tige traversant de façon étanche le bouchon.

Comme on le voit plus particulièrement sur la figure 2, les colonnes sont disposées suivant un réseau à maille carrée, dont les deux axes D₁ et D₂ sont respectivement parallèles au parois P₁ P', et P₂ P'₂ de l'enceinte. Le réseau est composé de deux ensembles de colonnes.

Un premier ensemble 29 est constitué par les colonnes 30, 30a, 30b situées en contact avec les parois P₁ P'₁ P₂ P'₂ de l'enceinte; les colonnes de cet ensemble sont de préférence vides (ne contiennent donc pas de matériaux radioactifs) et elles sont balayées par un flux descendant d'air frais; les colonnes de cet ensemble jouent un rôle d'entretoise entre les parois de l'enceinte et les colonnes du deuxième ensemble. Un deuxième ensemble 31 est constitué par l'ensemble des colonnes qui ne sont pas en contact avec les parois P. Les colonnes du deuxième ensemble 31 de colonnes contiennent les conteneurs.

On remarque que, dans le cas de figure représenté, les quatre coins de l'enceinte sont coupés pour maintenir la rigidité de l'ensemble. On obtient ainsi une excellente cohésion et, par conséquent, une bonne tenue au séisme.

## Revendications

1. Structure pour le stockage de produits radioactifs de haute activité comportant des colonnes (3) destinées à recevoir les produits radioactifs convenablement conditionnés, lesdites colonnes étant extérieurement refroidies, caractérisée en ce que:
- l'on réalise les colonnes à l'aide de tubes (4) et de manchons (8),
-ces dites colonnes étant réalisées en amiante-ciment de densité supérieure à 1,75 g/cm³, et
- ces dites colonnes reposant sur un socle (14) constitué par deux couches superposées de manchons supports (15 et 16) rangés en contact suivant une maille carrée ou hexagonale, l'axe des colonnes, l'axe des manchons de la colonne supérieure et l'axe des manchons de la couche inférieure étant décalés pour ménager des intervalles permettant la circulation de l'air de refroidissement.

2. Structure selon la revendication 1, caractérisée en ce qu'elle contient un produit radioactif sous forme d'un verre renfermant les produits de fission issus du traitement des combustibles nucléaires usés.

## Claims

1. Structure for the storage of highly active radioactive products comprising columns (3) designed to receive the suitably packed radioactive products, said columns being externally cooled, characterized in that:
- the columns are formed with tubes (4) and sleeves (8),
- said columns being produced in asbestoscement of density higher than 1.75 g/cm³, and
- said columns resting on a base (14) constituted by two superposed layers of support sleeves (15 and 16) arranged so as to be in contact one with the other and to form a square or hexagonal mesh pattern, the axis of the columns, the axis of the sleeves of the upper column and the axis of the sleeves of the lower column being offset to provide gaps and to allow the flow of the cooling air.

2. Structure according to claim 1, characterized in that it contains a radioactive product in the form of a glass enclosing the fission products issued from the treatment of waste nuclear fuels.

## Patentansprüche

1. Struktur für die Lagerung von radioaktiven Produkten hoher Aktivität, umfassend Säulen (3) zur Aufnahme der entsprechend konditionierten radioaktiven Produkte, welche Säulen aussen gekühlt sind, dadurch gekennzeichnet, dass:
- die Säulen von Rohren (4) und Muffen (8) gebildet sind,
- wobei diese Säulen aus Asbestzement mit einer Dichte von mehr als 1,75 g/cm³ hergestellt sind, und
- die Säulen auf einem Sockel (14) ruhen, der aus zwei übereinanderliegenden Lagen von Trägermuffen (15 und 16) besteht, welche entsprechend einem quadratischen oder sechseckigen Gitterwerk einander berührend angeordnet sind, wobei die Achse der Säulen, die Achse der Muffen der oberen Säule und die Achse der Muffen der darunterliegenden Lage zum Freilassen von die Zirkulation von Kühlluft ermöglichenden Zwischenräumen versetzt sind.

2. Struktur nach Anspruch 1, dadurch gekennzeichnet, dass sie ein radioaktives Produkt in Form eines Glases enthält, das die von der Aufbereitung verbrauchter nuklearer Brennstoffe herrührenden Spaltprodukte umschliesst.
